# FASCICULE DE BREVET EUROPEEN

(11) **EP 2 371 186 B1**
(45) Date de publication et mention de la délivrance du brevet: **16.01.2013**
(21) Numéro de dépôt: 09775220.8
(22) Date de dépôt: 17.12.2009
(51) Int. Cl.: H05H 1/34, H05H 1/40

(54) **PROCÉDÉ DE CONTRÔLE DE L'USURE D'AU MOINS UNE DES ÉLECTRODES D'UNE TORCHE À PLASMA**
VERFAHREN ZUR ÜBERWACHUNG DER ABNUTZUNG MINDESTENS EINER DER ELEKTRODEN EINES PLASMABRENNERS
METHOD OF MONITORING THE WEAR OF AT LEAST ONE OF THE ELECTRODES OF A PLASMA TORCH

(30) Priorité: 19.12.2008 FR 0858823
(43) Date de publication de la demande: 05.10.2011
(73) Titulaire: Europlasma, 40110 Morcenx (FR)
(72) Inventeur: MICHON, Ulysse, F-33800 Bordeaux (FR); HACALA, Amélie, F-33800 Bordeaux (FR)
(74) Mandataire: Coquel, Jean-Marc
(86) Numéro de dépôt international: PCT/EP2009/067418
(87) Numéro de publication internationale: WO 2010/070051

(56) Documents cités:
- EP-A- 0 204 052
- EP-A- 0 750 451
- FR-A- 2 609 358
- US-A- 3 376 211
- OLIVER D H ET AL: "Control of arc plasma torches: compensation of operational enthalpy drifts" JOURNAL OF PHYSICS: CONFERENCE SERIES, INSTITUTE OF PHYSICS PUBLISHING, BRISTOL, GB, vol. 113, no. 1, 1 mai 2008 (2008-05-01), page 12003, XP020139321 ISSN: 1742-6596

## Description

La présente invention appartient au domaine des torches à plasma. Plus précisément, l'invention concerne un procédé de contrôle de l'usure d'au moins une des électrodes d'une torche à plasma à arc non transféré.

Elle concerne encore une torche à plasma à arc non transféré pour la mise en oeuvre de ce procédé.

Une torche à plasma est un système permettant la transformation d'une énergie électrique en énergie thermique de haute densité. Un arc électrique provoqué entre deux électrodes est typiquement mis en oeuvre pour apporter l'énergie nécessaire à l'ionisation d'un gaz plasmagène.

Les torches à plasma sont utilisées dans l'industrie, par exemple, pour effectuer des dépôts métalliques ou pour le soudage, ou encore pour détruire certains produits tels que des déchets dangereux.

Les torches à arc non transféré, encore appelées torches à arc soufflé, comprennent deux électrodes entre lesquelles est généré un arc électrique qui est entretenu. Ces électrodes étant contenues dans la torche à plasma, l'arc électrique est confiné à l'intérieur de celle-ci. Au contact de cet arc électrique, le flux de gaz injecté dans la torche est porté à très haute température et est ionisé.

Le gaz ainsi réchauffé s'écoule par l'extrémité ouverte de l'une des électrodes, dénommée électrode aval. Seul le gaz éjecté à haute température, ou dard plasma, est par conséquent visible à l'extérieur de la torche.

Alors que la température du dard plasma est de l'ordre de 5 000°C, la température de l'arc électrique et, en particulier, celle des pieds d'arc, est typiquement de l'ordre de 20 000°C.

Cette température étant supérieure à la température de fusion des électrodes, et ce, quel que soit le matériau utilisé pour fabriquer ces électrodes, la vaporisation des électrodes au niveau des pieds d'arc est inévitable.

Bien que les électrodes soient typiquement refroidies, elles constituent des éléments consommables qui doivent être remplacées après un temps de service plus ou moins court.

La longévité des électrodes refroidies peut varier d'une centaine d'heures pour des torches de relativement faible puissance à un millier d'heures pour les torches à plasma de grande puissance.

Depuis de nombreuses années, des travaux de recherche sont, en conséquence, menés pour améliorer la durée de vie des électrodes des torches à plasma afin de rendre celles-ci compatibles avec les exigences industrielle.

Il a été tout d'abord observé que la durée de vie des électrodes dépendait de plusieurs paramètres.

Il est ainsi possible de jouer sur la forme des électrodes et sur le choix de leur matériau constitutif. Néanmoins, le dard plasma étant ensemencé de particules métalliques provenant de l'usure des électrodes, le ou les matériaux choisis doivent être compatibles avec les applications envisagées pour la torche à plasma.

Afin de limiter la température moyenne de surface des électrodes, elles peuvent également être refroidies par exemple en mettant en place une circulation d'eau, en général, déminéralisée.

Il est possible également de limiter le courant d'arc pour une puissance de fonctionnement de torche donnée. En effet, au niveau des pieds d'arc, le flux de calories à évacuer augmente avec le courant fixé aux bornes des électrodes.

Ainsi, pour une puissance de torche donnée, la possibilité de réaliser cette puissance par un couple tension/courant favorisant la tension par rapport au courant est un élément majeur car l'usure des électrodes s'en trouve réduite.

Toutefois, l'ensemble de ces paramètres relève de la conception propre d'une torche à plasma. Ces paramètres ne sont donc plus modifiables une fois la mise en service de cette torche opérée.

On a encore proposé de répartir l'érosion induite au pied de l'arc électrique sur la plus grande surface d'électrode possible. Par une telle méthode de contrôle de la position du pied d'arc électrique, on cherche à éviter que le pied d'arc reste attaché à un seul point de la surface de l'électrode entraînant une érosion très rapide de celle-ci.

Ce contrôle de la position du pied d'arc à la surface de l'électrode peut être réalisé par l'injection d'un débit variable de gaz plasmagène.

Avantageusement, un tel contrôle est alors réalisé par la seule gestion de la vanne de régulation d'arrivée du gaz plasmagène. Cette gestion n'apporte pas de modification aux servitudes de la torche à plasma.

Néanmoins, cette méthode est peu flexible car il est alors impératif de limiter les plages de variations du débit afin d'empêcher une éventuelle sortie du pied d'arc électrique de la zone de travail à la surface de l'électrode correspondante. De plus, de trop grandes variations de débit empêchent l'obtention d'une bonne stabilité de l'arc électrique à l'intérieur de la torche à plasma.

Le contrôle de la position du pied d'arc à la surface de l'électrode peut également être réalisé par l'application d'un champ magnétique fixe avec une mobilité mécanique de l'aimant permanent générant ce champ magnétique.

Un tel contrôle permet une répartition de l'usure à la surface de l'électrode sur une plage de longueurs liée à l'amplitude de déplacement de l'aimant permanent.

Toutefois, le déplacement de cet aimant permanent est complètement indépendant des points de fonctionnement de la torche à plasma, et lorsqu'il arrive en bout de course, l'usure est largement accélérée sur le lieu de fixation du pied d'arc car ce dernier décrit alors une simple rotation. Par ailleurs, la vitesse de déplacement de cet aimant est généralement constante sur une plage de temps définie.

Le contrôle de la position du pied d'arc à la surface de l'électrode peut encore être réalisé par l'application d'un champ magnétique variable.

Le document FR 2 609 358 divulgue une torche à plasma à arc non transféré comprenant une bobine de champ entourant l'électrode amont de la torche et un circuit électrique permettant d'alimenter en courant continu variable cette bobine de manière à faire décrire au pied de l'arc en contact avec cette électrode amont une course longitudinale à laquelle se superpose une oscillation du pied d'arc au cours de cette course.

Cette méthode permet d'augmenter le nombre de degrés de liberté pour le contrôle de la position des pieds d'arc électrique.

Cependant, cette oscillation du pied d'arc reste toutefois limitée en excursion de la surface de l'électrode. Cette limitation de la surface vue par le pied d'arc ne permet pas d'optimiser l'érosion de l'électrode.

De plus, cette solution est onéreuse et induit une consommation électrique qui vient s'ajouter à la consommation électrique de la torche à plasma. L'intérêt d'une telle technologie disparaît pour des torches à plasma ayant une puissance inférieure à 1 MW.

Par ailleurs, cette technologie de bobine de champ sous la forme de galette est encombrante (poids et dimensions), ce qui rend difficile la mise en oeuvre de ce type de torche en milieu contraint.

Si ces systèmes de contrôle du déplacement du pied d'arc électrique ont permis d'allonger la durée opérationnelle des électrodes, ils peuvent encore être améliorés pour répartir au mieux l'usure de l'électrode.

La brève longévité des électrodes constitue en effet un inconvénient notable pour certaines applications industrielles.

L'objectif de la présente invention est donc de proposer un procédé de contrôle de l'usure d'au moins une des électrodes d'une torche à plasma qui soit simple dans sa conception et dans son mode opératoire, pour optimiser la position du pied d'arc électrique à la surface de cette électrode et, par conséquent, la longévité de ces électrodes.

A cet effet, l'invention concerne un procédé de contrôle de l'usure d'au moins une des électrodes d'une torche à plasma, cette torche comprenant deux électrodes ayant un même axe principal entre lesquelles s'établit un arc, ces électrodes étant séparées par une chambre destinée à recevoir un gaz plasmagène, et au moins un moyen pour générer un champ magnétique placé localement à ladite au moins une électrode dont on cherche à contrôler l'usure, dans lequel on fait balayer longitudinalement le pied d'arc sur une partie de la surface de cette électrode à partir d'une position initiale jusqu'à ce que ledit pied d'arc atteigne une position finale déterminée de ladite partie impliquant le changement de cette électrode, la progression longitudinale de ce pied d'arc étant déterminée par une fonction dépendante au moins du temps, f(t) qui est fixée.

Selon l'invention, on mesure au moins l'énergie électrique consommée par cette torche en fonction du temps depuis la mise en service de l'électrode, on enregistre ces mesures dans une unité de stockage et on détermine à partir de l'évolution temporelle d'au moins cette énergie électrique consommée sur au moins une partie de ces mesures, une variable d'ajustement ξ(t) de la fonction f(t) sur une période de temps τ déterminée par l'état d'usure de cette électrode.

On entend par "depuis la mise en service de l'électrode" que ces mesures sont réalisées en temps réel ou à intervalles réguliers à partir d'une électrode neuve ou non. Dans ce dernier cas, les positions initiale et intermédiaire sont toutefois déterminables afin de pouvoir reprendre le contrôle de l'usure de l'électrode à la position où il s'était interrompu en cas de maintenance sur la torche à plasma par exemple.

On entend par "les électrodes ayant un même axe principal" que ces électrodes sont coaxiales ou encore que l'électrode amont, repérée par rapport au sens d'écoulement du plasma, a un même axe principal que l'électrode aval.

On entend par "localement" que le moyen pour générer un champ magnétique crée un champ magnétique au niveau de l'électrode dont on cherche à limiter l'usure, afin de provoquer le déplacement du pied d'arc à la surface de l'électrode considérée.

A titre purement illustratif, la torche à plasma comporte une bobine de champ entourant l'électrode amont pour générer un champ magnétique local au niveau de cette électrode, cette bobine étant de plus fixe en position mais alimentée avec un courant continu variable i(t) (=f(t)).

On sait qu'à une valeur de consigne du courant alimentant la bobine de champ correspond une position donnée du pied d'arc sur l'électrode amont. Par ailleurs, cette torche ayant une configuration donnée (géométrie de l'électrode amont, caractéristiques électromagnétiques de la bobine de champ, ...), il est possible de déterminer expérimentalement par des méthodes connues de l'homme du métier la courbe représentative de la position du pied d'arc sur l'électrode amont en fonction de l'intensité du courant appliqué à la bobine de champ. Ainsi en ayant déterminée l'équation de cette courbe et en connaissant la loi i(t) (balayage alternatif régulier ou non, ondulé pulsatoire, ...) régissant la progression longitudinal du pied d'arc à la surface de l'électrode, l'homme du métier sait contrôler l'usure de l'électrode le balayage longitudinal du pied d'arc à la surface de l'électrode amont entre deux positions.

Toutefois, le régime de fonctionnement de la torche peut varier dans le temps, la torche ne fonctionnant pas, par exemple, à plein régime de manière continue. Au contraire, la torche à plasma peut connaître des périodes de mise en veille ou des variations de puissance dans le temps en fonction des applications envisagées pour cette torche.

L'usure de l'électrode pour une valeur de consigne du courant d'arc est alors ralentie ou au contraire accélérée.

La variable d'ajustement ξ(t) permet alors de prendre en compte non plus « l'état supposé » de l'électrode tel que défini par la fonction f(t) mais son état réel qui dépend des sollicitations réelles de la torche à plasma.

Si l'usure de l'électrode est, par exemple, faible pour une valeur de consigne de i(t) à l'instant tₒ parce que la torche est en veille, on cherchera à maintenir le pied d'arc plus longtemps en la position de la surface de l'électrode correspondante de manière à allonger la durée de vie de cette électrode. Pour cela, on appliquera une variable d'ajustement, ou corrective, ξ(t) = i_{cor}(t) telle que le courant continu variable appliqué à la bobine de champ pour contrôler la position du pied d'arc est i_{B}(t) = i(t) - i_{cor}(t) pendant une durée τ déterminée non seulement par le temps pendant lequel la torche à plasma reste en état de veille mais également par le temps nécessaire pour atteindre un état d'usure nécessitant le passage à un autre point de la surface de l'électrode dont on cherche à contrôler l'usure.

Dans le cas où cette même bobine de champ est de plus déplacée mécaniquement en translation, alors la variable d'ajustement ξ(t) est une fonction de la forme F(i(t), z(t)).

Bien entendu, les opérations de détermination de la variable d'ajustement ξ(t) peuvent être réalisées par un calculateur qui pilote les moyens de contrôle de la position du pied d'arc. Dans le cas d'une bobine de champ, par exemple, ce calculateur pilote le courant d'alimentation de cette bobine.

Dans différents modes de réalisation particuliers de ce procédé, chacun ayant ses avantages particuliers et susceptibles de nombreuses combinaisons techniques possibles:
- on mesure également le courant d'arc en fonction du temps depuis la mise en service de l'électrode,
Cette mesure du courant d'arc permet avantageusement une détermination plus précise de la variable d'ajustement ξ(t) de la fonction f(t). En effet, pour une même puissance électrique P_{arc} consommée par la torche, on peut avoir des courants d'arc qui sont différents.
- on fait osciller sur lui-même, pendant le balayage, le pied d'arc autour d'une position moyenne définie par la fonction f(t),
- on détermine cette variable d'ajustement ξ(t) à partir de la détermination de l'évolution temporelle de l'énergie électrique consommée d'une part, sur l'ensemble des mesures et d'autre part, sur les mesures obtenues depuis un intervalle de temps déterminé T correspondant à un régime de fonctionnement différent de ladite torche,
- ledit au moins un moyen pour générer un champ magnétique est choisi dans le groupe comprenant une bobine de champ, un aimant permanent et des combinaisons de ces éléments,
Lorsque ce moyen pour générer un champ magnétique est une bobine de champ, elle sera préférentiellement de type galette pour l'électrode amont. Selon différentes variantes, cette bobine pourra être constituée :
- d'un enroulement métallique coaxial à l'électrode. Le fil conducteur peut être plein ou creux, de section carrée, rectangulaire ou ronde,
- d'un fil de conducteur électrique unique,
- de plusieurs conducteurs électriques non liés physiquement entre eux de manière permanente, c'est-à-dire la bobine pourra également être segmentée,
- d'un nombre de couches N>= 2. Chaque couche est alors constituée par un nombre de spires S>= 8. S n'est pas forcément identique pour les N couches.
La bobine peut entourer localement l'électrode mais le centre de la bobine n'est pas forcément lié au centre de l'électrode selon l'axe de la torche. Alternativement, la bobine peut être raccordée soit en série avec l'électrode, soit en parallèle, c'est-à-dire sans aucun contact électrique avec l'électrode.
La bobine peut encore être plus longue que l'électrode, plus courte ou de même dimension que l'électrode.
Pour des raisons de compacité, le diamètre de cette bobine de champ pourra être diminué (perte de champ radial). Cette perte de champ radial pourra alors être compensée partiellement par l'adjonction, sur tout ou une partie de la longueur de la bobine de champ, d'un ou plusieurs aimants permanents.
Si ce ou ces aimants permanents sont de forme cylindrique, ils seront alors coaxiaux à l'une des électrodes.
Un ou plusieurs autres aimants permanents ayant des champs différents des précédents peuvent être positionnés en dehors de la bobine de champ soit en amont, soit en aval afin de modifier localement la forme du champ.
- on déplace ledit au moins un moyen pour générer un champ magnétique le long de cet axe principal de manière à varier la position sur cette électrode du pied de l'arc électrique généré entre les électrodes,
- on déplace ledit au moins un moyen pour générer un champ magnétique avec une vitesse variable dans le temps,
- on déplace ledit au moins un moyen pour générer un champ magnétique avec une vitesse variant progressivement ou par paliers.
- on déplace ledit au moins un moyen pour générer un champ magnétique de part et d'autre d'une position de référence,
- on réalise, simultanément ou successivement, un déplacement dudit au moins un moyen pour générer un champ magnétique le long dudit axe principal et l'application du courant continu variable.

Ces moyens pour contrôler l'usure de l'électrode peuvent donc agir ensemble pour conjuguer leurs effets.

L'invention sera décrite plus en détail en référence aux dessins annexés dans lesquels:
- la figure 1 est une vue en coupe d'une torche à plasma à arc non transféré dans un mode de réalisation particulier de l'invention;
- la figure 2 montre schématiquement la composante d'intensité I₂ superposée à une intensité I₁ de base, I₂ étant une oscillation telle que I₂<I₁ et I = I₁ + I₂ étant le courant continu variable appliqué à ladite bobine de l'électrode amont de la Figure 1 ;

La Figure 1 montre une torche à plasma à arc non transféré selon un mode de réalisation particulier de l'invention. Cette torche comporte deux électrodes tubulaires 1, 2 disposées colinéairement le long d'un axe principal. Ces électrodes 1, 2 sont refroidies par un dispositif de refroidissement à l'eau (non représenté) connu de l'état de l'art et qui ne sera pas décrit plus en détail ici.

Ces électrodes 1, 2 sont séparées l'une de l'autre par une chambre 3 destinée à recevoir un gaz plasmagène.

Un système d'alimentation en énergie 4 relié à ces deux électrodes 1, 2 permet d'appliquer une différence de potentiel entre elles provoquant un arc électrique 5 entretenu.

On mesure le courant d'arc I_{arc} et la tension d'arc U_{arc} afin de déterminer la puissance électrique consommée P_{arc} = I_{arc} x U_{arc}.

Le gaz plasmagène qui est fourni par une source d'alimentation en gaz 6 est forcé dans cette chambre 3. Ce gaz plasmagène est de préférence introduit entre les électrodes 1, 2 avec un mouvement tourbillonnant, ou encore en vortex, afin d'assurer un gainage par le fluide gazeux et une stabilisation de l'arc électrique.

D'autre part, ce mouvement tourbillonnant assure un mouvement naturel de rotation des pieds d'arc amont et aval sur la surface des électrodes correspondantes.

Le moyen pour générer un champ magnétique comprend avantageusement une bobine de champ 7 que l'on alimente avec un courant continu variable 8. On entend par « courant continu variable », un courant continu dont l'intensité varie en fonction du temps.

Cette bobine de champ 7 est ici placée autour de l'électrode amont 1 afin de contrôler la position du pied d'arc amont à la surface de cette électrode.

De préférence, l'intensité I de ce courant continu variable comprend une intensité I₂ superposée à une intensité I₁, I₂ étant une oscillation telle que I₂<I₁, la variation de l'intensité I₁ étant choisie dans le groupe comprenant variation linéaire, variation par paliers, variation exponentielle, variation logarithmique, variation suivant une fonction polynomiale ou une combinaison de ces éléments.

A titre purement illustratif, la torche à plasma est alimentée avec un courant continu variable dont l'intensité de base I₁ varie par paliers, chaque palier ayant une durée de plusieurs centaines d'heures, l'usure de l'électrode se faisant alors par «tranches». Alternativement, cette intensité I₁peut varier de manière linéaire ou selon une loi « courbe » telle qu'exponentielle ou polynômiale.

La Figure 2 montre la forme que peut prendre l'oscillation d'intensité I₂, laquelle permet de faire osciller le pied d'arc autour d'une position moyenne et par conséquent de limiter l'usure de l'électrode amont. Cette oscillation peut avoir une forme de sinusoïde (Fig. 2a), de carré (Fig. 2b) ou encore de triangle (Fig. 2c).
L'amplitude et la fréquence de cette oscillation peuvent varier dans le temps selon l'énergie électrique consommée par la torche à plasma et de l'état d'usure de l'électrode. Typiquement, l'amplitude sera d'autant plus limitée que la torche sera dans une plage de fonctionnement extrême (basse puissance, puissance nominale). La fréquence de l'onde dépendra de l'enthalpie de fonctionnement de la torche.
La forme de l'onde sera sélectionnée selon l'observation de la stabilité des points de fonctionnement de la torche. Si la puissance torche varie de manière discrète d'une puissance à l'autre et de manière programmée, une forme carrée sera préférée.

Compte tenu que le courant moyen que la bobine de champ, lorsqu'il arrive à son maximum, ne parvient pas à repousser suffisamment l'arc électrique vers l'aval de la torche, il reste du cuivre non vu par les pieds d'arc. Il sera donc avantageux de mettre en mouvement la bobine de champ en la faisant se déplacer. Ce déplacement permet donc de baisser la valeur du courant moyen de la bobine de champ et d'appliquer de nouvelles lois de croissance du courant moyen ainsi que de formes d'ondulation.

Pour cela, la torche à plasma comporte des moyens 9 pour déplacer ledit au moins un moyen pour générer un champ magnétique 7 le long de l'axe principal de manière à varier la position sur l'électrode dont on cherche à contrôler l'usure du pied de l'arc électrique généré entre ces électrodes 1, 2.

Ces moyens 9 comprennent ici une vis sans fin entraînée en rotation par un moteur. La bobine de champ 7 est liée à cette vis de sorte que la mise en rotation de la vis sans fin entraîne une translation de la bobine de champ 7.

Dans l'hypothèse où on souhaitera déplacer ledit au moins un moyen pour générer un champ magnétique de part et d'autre d'une position de référence, ce moteur pourra par exemple être un moteur alternatif.

Avantageusement, on pourra également de manière connue moduler l'injection d'un gaz plasmagène secondaire 10 afin de contrôler la position du pied d'arc.

## Revendications

1. Procédé de contrôle de l'usure d'au moins une des électrodes (1,2) d'une torche à plasma, ladite torche comprenant deux électrodes (1,2) ayant un même axe principal entre lesquelles s'établit un arc (5), ces électrodes (1,2) étant séparées par une chambre (3) destinée à recevoir un gaz plasmagène, et au moins un moyen pour générer un champ magnétique (7) placé localement à ladite au moins une électrode (1, 2) dont on cherche à contrôler l'usure, dans lequel on fait balayer longitudinalement ledit pied d'arc sur une partie de la surface de ladite électrode (1, 2) à partir d'une position initiale jusqu'à ce que ledit pied d'arc atteigne une position finale déterminée de ladite partie impliquant le changement de ladite électrode, la progression longitudinale dudit pied d'arc étant déterminée par la variation du dit champ magnétique (7) selon une fonction dépendante au moins du temps, f(t) qui est fixée,
**caractérisé en ce qu'**on mesure au moins l'énergie électrique consommée par ladite torche en fonction du temps depuis la mise en service de ladite électrode (1, 2), on enregistre lesdites mesures dans une unité de stockage et on détermine à partir de l'évolution temporelle d'au moins ladite énergie électrique consommée sur au moins une partie desdites mesures, une variable d'ajustement ξ(t) de la fonction f(t) sur une période de temps τ déterminée par l'état d'usure de ladite électrode.

2. Procédé selon la revendication 1, **caractérisé en ce qu'**on mesure également ledit courant d'arc en fonction du temps depuis la mise en service de ladite électrode (1, 2).

3. Procédé selon la revendication 1 ou 2, **caractérisé en ce qu'**on fait osciller sur lui-même, pendant le balayage, ledit pied d'arc autour d'une position moyenne définie par la fonction f(t).

4. Procédé selon l'une quelconque des revendications 1 à 3, **caractérisé en ce qu'**on réalise lesdites mesures en temps réel ou à intervalles de temps réguliers.

5. Procédé selon l'une quelconque des revendications 1 à 4, **caractérisé en ce qu'**on détermine ladite variable d'ajustement ξ(t) à partir de la détermination de l'évolution temporelle de ladite énergie électrique consommée d'une part, sur l'ensemble desdites mesures et d'autre part, sur les mesures obtenues depuis un intervalle de temps déterminé T correspondant à un régime de fonctionnement différent de ladite torche.

6. Procédé selon l'une quelconque des revendications 1 à 5, **caractérisé en ce que** ledit au moins un moyen pour générer un champ magnétique (7) est choisi dans le groupe comprenant une bobine de champ, un aimant permanent et des combinaisons de ces éléments.

7. Procédé selon la revendication 6, **caractérisé en ce que** ledit moyen pour générer un champ magnétique (7) comprenant une bobine de champ, on alimente ladite bobine avec un courant continu variable (8).

8. Procédé selon la revendication 7, **caractérisé en ce que** l'intensité I dudit courant continu variable comprenant une intensité I₂ superposée à une intensité I₁, I₂ étant une oscillation telle que I₂<I₁, la variation de l'intensité I₁ est choisie dans le groupe comprenant variation linéaire, variation par paliers, variation exponentielle, variation logarithmique, variation suivant une fonction polynomiale ou une combinaison de ces éléments.

9. Procédé selon l'une quelconque des revendications 1 à 8, **caractérisé en ce qu'**on déplace ledit au moins un moyen pour générer un champ magnétique (7) le long dudit axe principal de manière à varier la position sur ladite électrode du pied de l'arc électrique généré entre lesdites électrodes (1,2).

10. Procédé selon la revendication 9, **caractérisé en ce qu'**on déplace ledit au moins un moyen pour générer un champ magnétique (7) avec une vitesse variable dans le temps.

11. Procédé selon la revendication 10, **caractérisé en ce qu'**on déplace ledit au moins un moyen pour générer un champ magnétique (7) avec une vitesse variant progressivement ou par paliers.

12. Procédé selon la revendication 10 ou 11, **caractérisé en ce qu'**on déplace ledit au moins un moyen pour générer un champ magnétique (7) de part et d'autre d'une position de référence.

13. Procédé selon l'une des revendications 7 à 12, **caractérisé en ce qu'**on réaliste, simultanément ou successivement, un déplacement dudit au moins un moyen pour générer un champ magnétique (7) le long dudit axe principal et l'application du courant continu variable.

14. Procédé selon l'une quelconque des revendications 1 à 13, **caractérisé en ce qu'**on module l'injection d'un gaz plasmagène secondaire (10) afin de contrôler la position du pied d'arc.

## Claims

1. Method for controlling the wear of at least one of the electrodes (1, 2) of a plasma torch, said torch comprising two electrodes (1, 2) having the same main axis, between which electrodes an arc (5) is struck, these electrodes (1, 2) being separated by a chamber (3) intended to receive a plasma gas, and at least one means for generating a magnetic field (7) placed near said at least one electrode (1, 2) the wear of which it is desired to control, in which the root of said arc is swept longitudinally over part of the surface of said electrode (1, 2), from an initial position, until said arc root reaches a defined final position on said part entailing the replacement of said electrode, the longitudinal progress of said arc root being defined by the variation of said magnetic field (7) according to a set function f(t) that is at least dependent on time,
**characterized in that** at least the electrical power consumed by said torch is measured as a function of time from the installation of said electrode (1, 2), said measurements being recorded in a storage unit and, using the variation in time of at least said consumed electrical power over at least some of said measurements, an adjustment variable ξ(t) is defined for the function f(t) over a period of time τ defined by the wear state of said electrode.

2. Method according to Claim 1, **characterized in that** the currant of said arc is also measured as a

## Patentansprüche

1. Verfahren zur Steuerung der Abnutzung mindestens einer der Elektroden (1, 2) eines Plasmabrenners, wobei der Brenner zwei Elektroden (1, 2) mit gleicher Hauptachse, zwischen denen sich ein Lichtbogen (5) aufbaut, wobei diese Elektroden (1, 2) durch eine Kammer (3) getrennt sind, die dazu bestimmt ist, ein Plasmagas aufzunehmen, und mindestens eine Einrichtung zur Erzeugung eines Magnetfelds (7) enthält, die lokal an der mindestens einen Elektrode (1, 2) angeordnet ist, deren Abnutzung gesteuert werden soll, wobei man den Lichtbogenfuß in Längsrichtung über einen Teil der Fläche der Elektrode (1, 2) ausgehend von einer Anfangsstellung überstreichen lässt, bis der Lichtbogenfuß eine bestimmte Endstellung des Teils erreicht, die den Mechsel der Elektrode impliziert, wobei das Längsfortschreiten des Lichtbogenfußes durch die Veränderung des Magnetfelds (7) gemäß einer mindestens von der Zeit abhängigen Funktion f(t) bestimmt wird, die festgelegt ist,
**dadurch gekennzeichnet, dass** mindestens die vom Brenner verbrauchte elektrische Energie abhängig von der Zeit seit der Inbetriebnahme der Elektrode (1, 2) gemessen wird, die Messungen in einer Speichereinheit gespeichert werden, und ausgehend von der zeitlichen Entwicklung mindestens der verbrauchten elektrischen Energie über mindestens einem Teil der Messungen eine Anpassungsvariable ξ(t) der Funktion f(t) über eine durch den Abnutzungszustand der Elektrode bestimmte Zeitperiode τ bestimmt wird.

2. Verfahren nach Anspruch 1, **dadurch gekennzeichnet, dass** ebenfalls der Lichtbogenstrom abhängig von der Zeit seit der Inbetriebnahme der Elektrode (1, 2) gemessen wird.

3. Verfahren nach Anspruch 1 oder 2, **dadurch gekennzeichnet, dass** der Lichtbogenfuß während des Überstreichens um eine Mittelstellung um sich selbst geschwungen wird, die durch die Funktion f(t) definiert wird.

4. Verfahren nach einem der Ansprüche 1 bis 3, **dadurch gekennzeichnet, dass** die Messungen in Echtzeit oder in regelmäßigen Zeitintervallen durchgeführt werden.

5. Verfahren nach einem der Ansprüche 1 bis 4, **dadurch gekennzeichnet, dass** die Anpassungsvariable ξ(t) ausgehend von der Bestimmung der zeitlichen Entwicklung der verbrauchten elektrischen Energie einerseits über die Gesamtheit der Messungen und andererseits über die Messungen bestimmt wird, die seit einem bestimmten Zeitintervall T erhalten werden, das anderen Betriebsbedingungen des Brenners entspricht.

6. Verfahren nach einem der Ansprüche 1 bis 5, **dadurch gekennzeichnet, dass** die mindestens eine Einrichtung zur Erzeugung eines Magnetfelds (7) aus der Gruppe ausgewählt wird, die eine Feldspule, einen Dauermagnet und Kombinationen dieser Elemente enthält.

7. Verfahren nach Anspruch 6, **dadurch gekennzeichnet, dass** die Einrichtung zur Erzeugung eines Magnetfelds (7) eine Feldspule enthält und die Spule mit einem variablen Gleichstrom (8) gespeist wird.

8. Verfahren nach Anspruch 7, **dadurch gekennzeichnet, dass** die Stärke I des variablen Gleichstroms eine Stärke I₂ enthält, die eine Stärke I₁ überlagert, wobei I₂ eine solche Schwingung ist, dass gilt I₂<I₁, die Veränderung der Stärke I₁ aus der Gruppe ausgewählt wird, die eine linear verlaufende Änderung, eine stufenweise verlaufende Änderung, eine exponentiell verlaufende Änderung, eine logarithmische Änderung, eine Änderung gemäß einer polynomischen Funktion oder eine Kombination dieser Elemente enthält.

9. Verfahren nach einem der Ansprüche 1 bis 8, **dadurch gekennzeichnet, dass** die mindestens eine Einrichtung zur Erzeugung eines Magnetfelds (7) entlang der Hauptachse so verschoben wird, dass die Stellung des zwischen den Elektroden (1, 2) erzeugten Lichtbogenfußes auf der Elektrode variiert wird.

10. Verfahren nach Anspruch 9, **dadurch gekennzeichnet, dass** die mindestens eine Einrichtung zur Erzeugung eines Magnetfelds (7) mit einer zeitlich variablen Geschwindigkeit verschoben wird.

11. Verfahren nach Anspruch 10, **dadurch gekennzeichnet, dass** die mindestens eine Einrichtung zur Erzeugung eines Magnetfelds (7) mit einer progressiv variierenden Geschwindigkeit oder stufenweise verschoben wird.

12. Verfahren nach Anspruch 10 oder 11, **dadurch gekennzeichnet, dass** die mindestens eine Einrichtung zur Erzeugung eines Magnetfelds (7) zu beiden Seiten einer Bezugsstellung verschoben wird.

13. Verfahren nach einem der Ansprüche 7 bis 12, **dadurch gekennzeichnet, dass** gleichzeitig oder nacheinander eine Verschiebung der mindestens einen Einrichtung zur Erzeugung eines Magnetfelds (7) entlang der Hauptachse und das Anlegen des variablen Gleichstroms durchgeführt wird.

14. Verfahren nach einem der Ansprüche 1 bis 13, **dadurch gekennzeichnet, dass** die Injektion eines sekundären Plasmagases (10) moduliert wird, um die Stellung des Lichtbogenfußes zu steuern.
